# EUROPÄISCHE PATENTSCHRIFT

(11) **EP 0 295 445 B1**
(45) Veröffentlichungstag und Bekanntmachung des Hinweises auf die Patenterteilung: **27.12.1991**
(21) Anmeldenummer: 88107940.4
(22) Anmeldetag: 18.05.1988
(51) Int. Cl.: F01P 11/02, F01P 3/22, F01P 7/16

(54) **Flüssigkeits-Kühlkreis für Kraft- und Arbeitsmaschinen, insbesondere Brennkraftmaschinen**
Liquid cooling circuit for machines especially for internal combustion engines
Circuit de refroidissement par liquide pour machines, notamment pour moteurs à combustion interne

(30) Priorität: 18.05.1987 DE 3716555
(43) Veröffentlichungstag der Anmeldung: 21.12.1988
(73) Patentinhaber: Bayerische Motoren Werke Aktiengesellschaft, 80788 München (DE)
(72) Erfinder: Schweiger, Erwin, D-8060 Dachau (DE)

(56) Entgegenhaltungen:
- EP-A- 0 101 339
- EP-A- 0 163 006
- EP-A- 0 171 623
- DE-A- 2 631 121
- DE-A- 2 817 976
- DE-A- 3 045 357
- DE-A- 3 143 749
- DE-A- 3 226 508
- DE-A- 3 424 580
- FR-A- 919 259
- FR-A- 2 533 260
- US-A- 2 480 986
- US-A- 2 878 794
- US-A- 3 047 235
- US-A- 3 139 073
- US-A- 4 532 894
- US-A- 4 591 691

## Beschreibung

Die Erfindung betrifft einen Flüssigkeits-Kühlkreis in Kraft- und Arbeitsmaschinen, insbesondere Brennkraftmaschinen, gemäß der Bauart des Patentanspruches 1. Ferner betrifft die Erfindung Kühlkreise ähnlicher Bauarten der Patentansprüche 4 und 6.

Bei einer bekannten Vorrichtung dieser Bauart gemäß DE-OS 32 26 508, entsprechend EP-A-0 100 917, JP-A-5923029 und US-PS 4 510 893, ist der Luftabscheidebehälter über eine Rücksaugleitung als Befüll-Leitung mit der Saugseite der Kühlmittelpumpe verbunden. Beim Befüllen fließt dadurch das Kühlmittel vom Bodenbereich des Luftabscheidebehälters über die Rücksaugleitung zur tiefliegenden Kühlmittelpumpe und von dieser von unten in den Kühlmantel der Maschine. Da die unmittelbare Verbindung zwischen Kühlmittelpumpe und Rücklauf-Wasserkasten des Kühlers durch das Kühlerventil bei in der Kühler-Rücklaufleitung angeordnetem Thermostat beim Befüllen der dabei stets weitgehend kalten Maschine geschlossen ist, kann das Kühlmittel zunächst nur in den Kühlmantel fließen und diesen füllen. Dieser Füllvorgang wird auch bei Thermostat-Anordnungen am Kühlmantel-Austritt jedoch durch den engen Innenquerschnitt der Entlüftungsleitung vom Kühler-Vorlauf zum Füllstutzen verzögert, durch den die zu verdrängende Luft aus dem Kühlmantel und aus dem Kühler ausschließlich entweichen kann. Die dadurch gegebene geringe Befüll-Geschwindigkeit erhöht nicht nur den notwendigen Arbeitszeitaufwand, sondern auch die im Kühlmantel und anderen Leitungsabschnitten mit geringer oder fehlender Steigung verbleibenden Restluft-Volumenteile. In den Kühler gelangt das Kühlmittel schließlich erst, nachdem der Kühlmantel vollständig gefüllt ist, über die üblicherweise kaum ein Gefälle aufweisende Vorlaufleitung, wodurch die Befüllgeschwindigkeit weiter verringert wird und verbleibende Restluft-Volumenteile auch im Kühler begünstigt werden. Ein zusätzlicher langwieriger Entlüftungsvorgang bei laufender Maschine und abgenommenem Verschlußdeckel ist dadurch notwendig. Dabei weiterhin im Kühlkreis verbleibende, insbesondere im Kühlmittel gelöste Restluft kann auch nach ihrem Ausfall aus der Lösung bei hoher Temperatur und ihrem Vorlagern an den Überdruckventilen nur dann über den als Luftsperre wirkenden Ausgleichsbehälter zur Atmosphäre ausgeschieden werden, wenn die Überdruckventil-Öffnungswerte überschritten werden. Die Vorteile eines luftfreien Kühlkreises, wie steilerer Druckaufbau bei steigender Kühlmittel-Temperatur und verringerte Korrosionsgefahr für die Kühlkreisbauteile und das Kühlmittel selbst, aufgrund seiner weitestgehenden Entgasung, kommen somit kaum bzw. zumeist erheblich zeitverzögert nach zahlreichen Warm-/Kalt-Zyklen der Maschine zur Wirkung. Zudem steht nach einem langwierigen Entlüftungsvorgang bis zu hoher Betriebstemperatur für einen anschließenden Betrieb der Maschine kein ausreichender Druckaufbau des Kühlmittels aus dessen Wärmedehnung mehr zur Verfügung. Aufgrund der dabei vor dem Schließen des Verschlußdeckels ohne Druckaufbau erfolgten Wärmedehnung des Kühlmittels wird dann beim weiteren Anstieg der Betriebstemperatur die Siedegrenze bzw. die Pumpenkavitationsgrenze rasch erreicht und eine Maschinen-Überhitzung ist bei unmittelbar anschließendem Betrieb mit hoher Last unvermeidbar.

Im gegensätzlichen Sinne tritt im Kühlkreis von Brennkraftmaschinen, bei denen bei hoher Last Brenngas-Leckagen in den Kühlkreis eindringen und allgemein bei niedrigen Start-Temperaturen, insbesondere Minusgraden, ein im Bezug zu relativ niedriger Kühlmittel-Temperatur überhöhter Überdruck im Bereich der Öffnungswerte der Überdruckventile auf, der auch beim Abkühlen der Maschine in Betriebspausen nicht ausreichend abgebaut wird. Zusätzlich wirken die im Kühlkreis verbleibenden Brenngas-Volumenteile ständig zerstörend auf die KühlmittelZusätze sowie korrosiv auf das Innere der Kühlkreis-Bauteile ein.

Schließlich stellt sich beim raschen Abstellen der Maschine aus hoher Last vielfach eine starke örtliche Überhitzung des Kühlmittels an Heißstellen im Kühlmantel mit entsprechenden Hochdruck-Dampfblasen ein, die zu stark überhöhtem Druck im gesamten Kühlkreis mit Kühlmittelauswurf durch das Überdruckventil und sogar bis zum Überlaufen des Ausgleichsbehälters führen kann sowie isolierende Ablagerungen von Bestandteilen des Kühlmittels, insbesondere Wasserstein, gerade an den Heißstellen bewirkt.

Aufgabe der Erfindung ist es, die vorstehend beschriebenen Nachteile im Bereich der Betriebs-Randbedingungen - Befüllen, Entlüften, Entgasen, Pumpen-Kavitation, Überhitzen, Abstell-Nachheizen, zum Verlauf der Kühlmittel-Temperatur unnötig überhöhter Verlauf des Kühlmittel-Druckes bei niedrigen Start- bzw. Umgebungstemperaturen und bei Eindringen von Brenngasen in den Kühlkreis im Bereich mittlerer Betriebstemperatur - von flüssigkeitsgekühlten Maschinen zu überwinden sowie zugleich Bauaufwand, Kosten, Gewicht, Bauteil-Vielfalt, Fehlbedienungs-Möglichkeiten zu verringern. Ferner sollen Überdimensionierungen von Kühlkreis-Bauteilen und vor allem der Kühlleistung vermieden werden, die zum Ausgleich der beschriebenen Störeinflüsse bisher erforderlich sind.

Dies erreicht die Erfindung in überraschend vorteilhafter Weise durch die Anwendung der Kennzeichen-Merkmale des Patentanspruches 1.

Dadurch wird das Befüllen des Kühlmantels und des Kühlers beschleunigt und der Restluft-Einschluß verringert, weil das Kühlmittel von der Einfüllöffnung gleichwertig und rasch in den Kühlmantel und in den Kühler fließen und die Luft im Gegenstrom direkt ausströmen kann, so daß durch die hohe Kühlmittel-Fließgeschwindigkeit die Restluftblasen weitestgehend mitgenommen werden und in den verschiedenen kühlmittelführenden Leitungen und Hohlräumen des Kühlkreises nur geringe Restluft-Volumenteile verbleiben. Beim anschließenden ersten Betrieb der Maschine werden die verbliebenen Restluftanteile aus dem Vorlauf-Hochpunkt über die aus diesem ausmündende Entlüftungsleitung rasch in den Luftabscheidebehälter gespült. Dabei wird bei einer motornahen Anordnung dieser Ausmündung durch den zum Kühler abfallenden Kühler-Vorlauf eine tiefliegende Kühler-Anordnung für stark abfallende PKW-Fronten begünstigt und eine zusätzliche Verringerung des in den Warmlauf einbezogenen Kühlmittel-Volumens und dadurch eine verkürzte Warmlaufzeit erreicht. Dies trifft in erhöhtem Maße gegenüber einem Anschluß der Entlüftungsleitung am Hochpunkt des Kühler-Vorlaufwasserkastens zu, der dabei zumindest teilweise, bei Querstromkühlern sogar zusammen mit einem Teil des Kühlerfeldes, in den Warmlauf einbezogen ist.

Durch das temperatur-gesteuerte Entlüftungs-Ventil wird zugleich sowohl die Entlüftung und Entgasung als auch der Systemdruck-Aufbau über Temperatur und Drehzahl verbessert sowie der aufgrund von Brenngas-Leckagen überhöhte Kühlkreisdruck bei Abkühlphasen wieder abgebaut. Die dabei durch das Thermoventil bei niedriger Betriebstemperatur geöffnete Leitungsverbindung vom Luftabscheidebehälter zum Ausgleichsbehälter ermöglicht ferner einen sehr einfachen Entlüftungsvorgang nach dem Befüllen, wobei bei geschlossenem Verschlußdeckel durch stark wechselnde Motordrehzahl ein fortwährendes Kühlmittel- und Restluft-Ausströmen zum Ausgleichsbehälter und Kühlmittel-Einströmen in den Luftabscheidebehälter erreicht wird. Dies ergibt sich aus dem Anstieg des Pumpen-Saugdruckes bei Drehzahlrückgang und dessen Abfall bei Drehzahlanstieg. In Verbindung mit einem Füllstands-Niveaugeber im Luftabscheidebehälter - gemäß Anspruch 3 - kann die fortschreitende Entlüftung durch den Aufleuchtbeginn einer zugeschalteten Anzeigeleuchte bei immer höherer Drehzahl verfolgt bzw. beurteilt werden. Die auf den von der Kühlkreis-Elastizität, vor allem aus Schlauch-Länge und -Elastizität, von der Temperatur und von der Pumpendrehzahl abhängigen Druckaufbau abgestimmte Schließ-Temperatur des Entlüftungs-Ventiles vermeidet einerseits unnötig hohe Kühlkreis-Überdruckwerte bei relativ geringen Kühlmittel-Temperaturwerten und sichert andererseits einen dennoch ausreichenden Abstand des Pumpensaugdruck-Verlaufes zum Verlauf der Pumpenkavitationsgrenze. Hohe Pumpenförderleistung durch hohe Motordrehzahl im Schaltpunkt des Thermoventiles führt durch den dabei in Bezug auf den durchschnittlichen Kühlkreis-Überdruck stark abgesenkten, jedoch aufgrund des geöffneten Entlüftungs-Ventiles konstant atmosphärischen Pumpensaugdruck zu einem entsprechend höheren Ausgangsdruck für den Druckaufbau aus der Wärmedehnung des Kühlmittels beim weiteren Temperaturanstieg. Dadurch wird bei Betrieb mit relativ hohen Drehzahlen die Sicherheit gegen Pumpenkavitation zusätzlich erhöht.
Durch die Anordnung aller Steuerelemente im Verschlußdeckel wird einerseits ein kompakter, kosten- und gewichts-günstiger Aufbau und andererseits eine günstige Wartungs- und Reparaturmöglichkeit erreicht.

Die Merkmale des Anspruches 2 ermöglichen eine besonders gedrängte räumliche Zuordnung des Luftabscheidebehälters zum Kühler-Vorlauf und zum Füllstutzen, wodurch ein sehr geringer Bauraumbedarf erreicht wird.

Die Zuordnung eines Kühlmittel-Niveaugebers zum Luftabscheidebehälter gemäß Anspruch 3 ergibt eine sichere Füllstands-Überwachung des Überdruck-Kühlkreises und eine Warnanzeige bereits bei noch betriebssicher ausreichendem Kühlmittel-Inhalt, weil die temperaturbedingte Volumenänderung des Kühlmittels eine Anzeige bei kaltem Kühlkreis schon dann auslöst, wenn das sich im Betrieb erwärmende Kühlmittel das Anzeige-Niveau wieder überschreitet und die Betriebs-Sicherheit gewährleistet. Zusätzlich bildet die Füllstands-Warnanzeige hierbei eine Überwachungsanzeige beim Entlüften des Kühlkreises nach einem Neu- oder Wieder-Befüllen. Das dabei mögliche Abpumpen der Restluft über den Ausgleichsbehälter zur Atmosphäre mittels der einfachen Maßnahme eines Betriebes der Maschine mit starkem Drehzahlwechsel bei offener Leitungsverbindung zwischen Luftabscheidebehälter und Ausgleichsbehälter ergibt nämlich mit fallendem Restluft-Volumen einen stetig zu höherer Drehzahl hin sich verschiebenden Aufleuchtbeginn einer üblichen Niveau-Warnleuchte.

Die Merkmale des Anspruches 4 enthalten die grundsätzliche Anordnung des Luftabscheidebehälters mit Füllstutzen und Befülldeckel am Hochpunkt des Kühler-Vorlaufes im Verlauf der Entlüftungs-Nebenstromleitung, wodurch ein Großteil der Vorteile unabhängig von Anordnung und Ausbildung der Überdruck-, Unterdruck- und Entlüftungs-Ventile nach Anspruch 1 erreicht wird, nämlich vorteilhaftes Befüllen und Entlüften sowie rascher Warmlauf. Die Ventile können dabei in jeder bekannten oder vorstehend vorgeschlagenen Ausbildung und Anordnung bzw. Verschaltung ausgewählt werden, nämlich am Luftabscheidebehälter, am Ausgleichsbehälter oder an beiden in Reihenschaltung, wobei bei den beiden letztgenannten Anordnungen ein Ausgleichsbehälter mit Luftausdehnungs-Volumen erforderlich ist.

Anspruch 5 sieht die zusätzliche Ansteuerung eines Überdruckventiles vom Druck im Kühler-Vorlauf für die unmittelbare Begrenzung des den Kühler beaufschlagenden Druckwertes vor, da die Ventile bei allen Anordnungen nach Anspruch 4 im Kühler-Rücklauf wirksam sind.

Die Merkmale des Anspruches 6 sehen ein temperaturgesteuertes Entlüftungs-Ventil vor, das in der Verbindungsleitung vom Luftabscheidebehälter zum Ausgleichsbehälter unabhängig von dessen Anordnung liegt. Abgesehen von einem geringen zusätzlichen Bauaufwand und Gewicht ermöglicht diese Ausbildung alle übrigen Funktions-Vorteile der Merkmale nach Anspruch 1, insbesondere in Verbindung mit einem am Hochpunkt des Kühler-Vorlaufes in bekannter Weise angeordneten zusätzlichen Befülldeckel.

Die Ausbildung des Entlüftungs-Ventiles nach Anspruch 7 weist einen besonders geringen Bauaufwand auf und ergibt einfachste Wartungs- und Reparatur-Möglichkeiten durch Prüfen und/oder Austauschen des Verschlußdeckels als Einheit. In der Kraftfahrzeugtechnik vielfach bewährte Einzelbauteile werden dabei angewendet. Die Zuordnung der Bauteile des Ventiles begünstigt auch dessen Funktion, da die Schnappfeder erst nach völligem Luftausschub von der Kühlmittel-Temperatur beaufschlagt wird, so daß die Entlüftung über das Erreichen der Schließ-Schalt-Temperatur durch das Kühlmittel selbst hinaus begünstigt wird. Ein Schwimmer statt einer Schließfeder ist somit nur bei besonders schwierigen Entlüftungs-Gegebenheiten erforderlich. Das geschlossene Entlüftungs-Ventil wird mit steigendem Kühlmitteldruck auch zunehmend in seiner Dichtfunktion begünstigt, weil die Thermo-Schnappfeder dabei mehr und mehr gegen den Dichtring gedrückt wird.

Diese Ventil-Ausbildung ist auch bei Kühlkreisen einer Bauart vorteilhaft anwendbar, die von derjenigen nach den Ansprüchen 1 und 6 abweicht, jedoch zumindest einen atmosphärischen Ausgleichsbehälter aufweist.

Die Merkmale des Anspruchs 8 begünstigen einerseits zusätzlich die Befüll- und die Betriebs-Entlüftung durch Ableiten der Restluft zum Luftabscheidebehälter, die beim Befüllen im Rücklauf-Wasserkasten von Querstromkühlern verbleibt bzw. die sich im Betrieb bevorzugt dort sammelt. Ein Durchlauf kalten Kühlmittels wird im normalen Warmlauf-Betrieb jedoch verhindert und so ein Einfluß auf die Warmlaufzeit vermieden. Andererseits werden durch das Öffnen des Entlüftungs-Ventiles nach dem Warmlauf bei einer über der Umgebungstemperatur liegenden Kühlmitteltemperatur von beispielsweise 60°C im Rücklauf-Wasserkasten sich darin bevorzugt sammelnde Brenngas-Leckagen sowie Restluft-Volumenteile sofort in den Luftabscheidebehälter abgeleitet. Aus diesem strömen sie bei offenem Überdruckventil über den Ausgleichsbehälter zur Atmosphäre ab, zumal der Überdruck im Kühlkreis durch eindringende Brenngas-Leckagen die Öffnungswerte des Überdruckventiles beschleunigt erreicht. Gegebenenfalls dennoch verbleibende Leckagen-Volumenteile werden beim Abkühlen des Kühlkreises unter die Öffnungstemperatur des Entlüftungs-Ventiles nach den Ansprüchen 1 und 6 über den Ausgleichsbehälter abgeleitet und dabei zugleich der Kühlkreis ständig auf Atmosphärendruck gehalten solange die Schließ-Temperatur dieses temperatur-gesteuerten Entlüftungs-Ventiles unterschritten bleibt. Unterdruck im Kühlkreis und dadurch bedingtes Eindringen von Luft - z. B. über die Dichtung der Kühlmittelpumpe ist dabei zusätzlich ausgeschlossen.

Die Merkmale des Anspruches 9 enthalten eine funktionelle und baulich besonders vorteilhafte Ausbildung des Entlüftungs-/Entgasungs-Ventiles nach Anspruch 8 in Übereinstimmung mit dem Entlüftungs-Ventil nach Anspruch 7, abgesehen von der ausschließlichen Schwimmer-Anordnung und der umgekehrten Temperatur-Steuerung mit Öffnen statt Schließen über der Schalt-Temperatur des Ventiles. Anstelle des Schwimmers ist auch eine übliche Schließfeder und ein gesondertes Kugel- oder Schwengel-Entlüftungsventil anwendbar, wie dies in Kühlmittel-Thermostat-Ventilen üblich ist.

Die Merkmale des Anspruches 10 ermöglichen über dem mit der Pumpenförderleistung steigenden Überdruck im Vorlaufbereich eine gleichbleibende Vorlauf-Druckansteuerung des Überdruck-Ventiles im Verschlußdeckel ohne diese dem notwendigen höchsten Überdruck-Öffnungswert des jeweiligen Anwendungsfalles gesondert anzupassen. Zugleich kann das Überdruck-Ventil für den Vor- und Rücklaufbereich mit dem gleichen Überdruck-Öffnungswert ausgeführt werden, was den Bauaufwand zusätzlich begünstigt und die Ventil- bzw. Verschlußdeckel-Vielfalt für unterschiedliche Motoren- bzw. Fahrzeugbaumuster vermeidet oder zumindest verringert.

Die nach Anspruch 11 vorgesehene Reihenzuschaltung eines weiteren Überdruckventiles hält den Kühlmitteldruck im Normal-Betrieb auch bei Brenngas-Leckagen-Einleitung in das Kühlmittel auf relativ geringem Niveau. Nur bei zugleich hoher Betriebslast und Umgebungstemperatur wird durch das temperaturabhängig zusätzlich zugeschaltete Überdruckventil auf den dann notwendigen höheren Kühlmitteldruck umgeschaltet. Unnötige hohe Überdruck-Belastungen des Kühlkreises aufgrund von Brenngas-Leckagen werden dadurch vermieden und zugleich ein weitgehendes laufendes Ableiten dieser Brenngas-Volumenteile aus dem Kühlkreis erreicht, wodurch zusätzlich deren schädliche Einwirkung auf die Kühlmittel-Zusätze verringert wird.

Der Anspruch 12 beinhaltet alternativ und/oder ergänzend zu der Ventilsteuerung der Leitungsverbindung vom Luftabscheidebehälter zum Ausgleichsbehälter nach den Ansprüchen 1 und 6 eine manuell betätigbare Entlüftungsvorrichtung, die ohne - bei Entlüftungs-Drehstellung des Verschlußdeckels - bzw. mit sehr geringem Bauaufwand - bei einer Entlüftungsschraube - über die Schalttemperatur eines Thermoventiles hinaus eine Kühlkreis-Entlüftung bei besonders schwierigen Bedingungen ermöglicht. Auch dabei begrenzt sich das Entlüftungs-Verfahren selbst auf einen Betrieb der Maschine mit stark wechselnder Drehzahl, ggf. mit kurzen Abschaltpausen, um eventuellen Luftblasen-Ansammlungen am Pumpeneintritt den Abzug zur Pumpen-Druckseite zu ermöglichen.

Die Merkmale des Anspruches 13 ermöglichen es in einfacher und gegen Drucküberlastung des Ausgleichsbehälters gesicherter Weise, den projektierten Betriebs-Überdruck des Kühlkreises auch dann zu gewährleisten, wenn bei Wartungs- und/oder Reparatur-Arbeiten der Kühlkreis bei einer derart hohen Kühlmittel-Temperatur verschlossen wird, daß der erforderliche Druckaufbau durch Wärmedehnung des Kühlmittels nicht mehr möglich ist. Dies trifft insbesondere in Verbindung mit der manuell bedienbaren Entlüftungsvorrichtung nach Anspruch 12 und schwierigen Entlüftungs-Bedingungen bei diesbezüglich ungünstig ausgebildeten Kühlkreisen zu. Ein zusätzlicher Bauaufwand für die vorgesehenen Konstruktions-Einzelheiten läßt sich nach den Ausbildungs-Möglichkeiten gemäß den Ansprüchen 14 und 15 gegenüber bekannten Kühlkreisen vollständig vermeiden, da lediglich vorhandene bekannte Bauteile entsprechend zu bemessen sind, nämlich die Druckfestigkeit des Ausgleichsbehälters, die Befestigung des zugehörigen Befülldeckels und die Abmessungen des Anschlußstutzens für den zugehörigen Überlaufschlauch.

Durch die Merkmale des Anspruches 16 wird eine Fehlbedienung bei der Wartung des Kühlkreises weitestgehend dadurch ausgeschlossen, daß ein unbeabsichtigtes Ablassen des Kühlkreisüberdruckes durch versehentliches Öffnen des zugehörigen Verschlußdeckels anstelle des Befülldeckels für den atmosphärischen Ausgleichsbehälter ausgeschlossen ist. Der Verschlußdeckel ist hierbei erst dann zugänglich, wenn der für das Nachfüllen abzunehmende Befülldeckel geöffnet ist. Ein Abnehmen des Verschlußdeckels ist sodann für das Wartungspersonal insbesondere in Verbindung mit entsprechender üblicher Warn-Beschriftung des Verschlußdeckels mit an Sicherheit grenzender Wahrscheinlichkeit nicht mehr zu erwarten. Der Bauaufwand dieser Maßnahme umfaßt lediglich eine geringe Vergrößerung des Befülldeckels, der eine für das Motorraum-Styling günstige Form- und Farbgebung aufweisen kann.

Durch die Merkmale des Anspruches 17 wird insbesondere bei Fahrzeugen mit bereits vorhandener Heizkreis-Zusatzpumpe mit dem geringen zusätzlichen Bauaufwand eines Umschaltventiles und dessen Steuerteilen der Aufbau eines den Überdruck-Öffnungswert des Überdruckventiles erreichenden Überdruckes beim Nachheizen des Kühlmittels nach dem Abstellen der Maschine aus hoher Betriebslast weitestgehend vermieden, der durch an Heißstellen des Kühlmantels örtlich überhöhtes Aufheizen des ruhenden Kühlmittels entstehen kann. An den Heißstellen dabei sich bildende Dampfblasen werden durch die von der Heizkreis-Zusatzpumpe erzeugte Kühlmittelströmung fortwährend weggespült und im übrigen Kühlmittel rasch wieder kondensiert. Auf diese Weise wird eine sonst auftretende Volumenzunahme des Kühlmittels im Kühlkreis minimiert, die einen der örtlichen Kühlmittel-Temperatur und dem zugehörigen Siededruck entsprechenden Überdruck im gesamten Kühlkreis bewirkt. Ein übermäßiges Austreiben von Kühlmittel durch das Überdruckventil in den Ausgleichsbehälter und nach dessen Überlaufen sogar ins Freie wird somit ausgeschlossen.

Aus zahlreichen Druckschriften zählen zwar kennzeichnende Einzel-Merkmale der Patentansprüche 1 bis 17 bereits zum Stand der Technik. Eine gezielte Kombination derselben entsprechend den gattungsgemäßen mit den Kennzeichen-Merkmalen der Patentansprüche ist aus diesen Druckschriften jedoch weder angeregt noch ohne erfinderische Tätigkeit ableitbar. Insbesondere wird auf die Wartungsanleitung 1984 zum PKW-Baumuster Nissan ZX-300 -Modellreihe Z 31 - Blätter LC-8/-13 und /18, die DE-PS 25 09 995 und 28 17 976, die DE-GM 1 931 736, die GB-PS 1 415 698, die EP-PS 0 101 339, sowie die US-PS 2,195,266, 3,047,235, 3,284,004, 4,167,159 und 4,489,883 hingewiesen.

In der Zeichnung sind bevorzugte Ausgestaltungen der Erfindung dargestellt. Es zeigen:
- Fig. 1: einen Kühlkreis für Brennkraftmaschinen einschließlich Heizkreis für eine Fahrzeuginnenraum-Heizung als Blockschaltbild,
- Fig. 2: den gemäß Fig. 1 angeordneten und ausgebildeten Füllstutzen mit Verschlußdeckel und Luftabscheidebehälter im Schnitt,
- Fig. 3: den Hochpunkt des Rücklauf-Wasserkastens eines Querstromkühlers mit Entlüftungsventil gemäß Fig. 1,
- Fig. 4: ein Diagramm des temperaturabhängigen Druckverlaufes im Kühlkreis nach Fig. 1,
- Fig. 5 - 10: eine Übersicht mehrerer erfindungsgemäßer Kühlkreis-Alternativen in schematischer Darstellung und
- Fig. 11: einen Füllstutzen gemäß Fig. 1 in baulich vereinfachter und fertigungsgünstigerer Ausbildung im Schnitt.

Eine Brennkraftmaschine 1 enthält einen Kühlmantel 2 (Pfeil), in den das Kühlmittel durch eine Kühlmittelpumpe 3 unter Druck gefördert wird. Am Austritt 4 des Kühlmantels 2 ist ein Kühler-Vorlauf 5 mit freiem Durchgang zu einem Querstromkühler 6 angeschlossen und mündet in dessen Vorlauf-Wasserkasten 7. Vom Kühler-Vorlauf 5 zweigt ein Kurzschluß 8 zu einem Mischthermostat 9 ab. Vom Rücklauf-Wasserkasten 10 führt eine Rücklaufleitung 11 aus dem Kühler 6 gleichfalls in das Thermostat 9. Eine Pumpen-Saugleitung 12 verbindet das Thermostat 9 mit der Saugseite 13 der Pumpe 3.

An einem möglichst motornahen Hochpunkt 5′ des Kühler-Vorlaufes 5 ist eine Nebenstrom-Entlüftungsleitung 14 angeschlossen, die ungedrosselt in eine Vorlaufdruck-Steuerkammer 15 und über eine Drosselstelle 16 in den Bodenbereich eines Luftabscheidebehalters 17 mündet. Diese Einmündung ist zur Sicherung der Luftabscheidung von der Ausmündestelle der Nebenstrom-Entlüftungsleitung 14 aus dem Bodenbereich abgewendet, die zur Saugseite 13 der Pumpe 3 weiterführt. An der Unterseite des Luftabscheidebehälters 17 ist ein elektrischer Niveaugeber 18 angeordnet, der in handelsüblicher Ausbildung bei einer funktions-gefährdenden Luft- und/oder Gas-Ansammlung im Luftabscheidebehälter 17 ein Warninstrument ansteuert.

Der Luftabscheidebehälter 17 umschließt den Bereich des Hochpunktes 5′ des Kühler-Vorlaufes 5 und den daran steigend angeschlossenen Bereich der Nebenstrom-Entlüftungsleitung 14 konzentrisch (Fig. 2). Dieser Bereich der Nebenstrom-Entlüftungsleitung 14 ist zugleich als Füllstutzen 19 ausgebildet und zu einem Teil innerhalb eines Verschlußdeckels 20 angeordnet. In Richtung des Entlüftungs-Nebenstroms sind dabei nacheinander der Füllstutzen 19, die Steuerkammer 15 und die Drosselstelle 16 im Verschlußdeckel 20 sowie der Leitungsteil im Bodenbereich des Luftabscheidebehälters 17 durchströmt. Im Verschlußdeckel 20 sind die üblichen Über-und Unterdruckventile 21 und 22 angeordnet, jedoch erfindungsgemäß wesentlich abgewandelt und funktionell weitergebildet.

Das Überdruckventil 21 ist einerseits über eine Leitungsverbindung 21′ zum Hochpunkt des Luftabscheidebehälters 17 vom Überdruck in diesem unmittelbar und andererseits mittels einer Steuermembrane 15′ vom Vorlauf-Überdruck in der Steuerkammer 15 mittelbar angesteuert und öffnet in beiden Fällen die Leitungsverbindung 21′ aus dem Hochpunkt des Luftabscheidebehälters 17 zur Atmosphäre hin.

Das Unterdruckventil 22 ist in üblicher Weise im Ventilgehäuse des Überdruckventiles 21 eingebaut und zugleich als Temperatur- und alternativ zusätzlich schwimmer-gesteuertes Entlüftungs-Ventil ausgebildet (Fig. 2). Außer bei herrschendem Unterdruck im Luftabscheidebehälter 17 schließt das Unterdruckventil 22 durch das Zusammenwirken einer Bimetall-Schnapp-Tellerfeder 23 mit einer O-Ring-Dichtung einerseits und alternativ mit einer Feder 24 oder einem Schwimmer 24′ andererseits nur dann, wenn sowohl die Schalttemperatur der Bimetall-Feder 23 überschritten als auch der Luftabscheidebehälter 17 entlüftet ist, denn die Bimetall-Feder 23 wird stets erst beim Beaufschlagen durch Kühlmittel mit ausreichend hoher Temperatur in Schließlage geschaltet. Das Entlüften wird dadurch zusätzlich begünstigt. Ein Schwimmer öffnet zusätzlich das Entlüftungs-Ventil bei erneuter Luft-Anlage unabhängig von dessen Schaltzustand, solange keine Druckdifferenz anliegt und führt zu noch weiterer Rest-Entlüftung. Ein Überdruck im Luftabscheidebehälter hält die Bimetall-Feder 23 aber auch bei Ansammeln von Luft und/oder Brenngas im Luftabscheidebehälter 17 in Schließstellung, wodurch während des Betriebes der Maschine 1 ein gefährlicher Abfall des Kühlmittel-Druckes ausgeschlossen bleibt. Bei jedem Abkühlen und nächstfolgendem Kaltstart mit Warmlauf erfolgt jedoch andererseits ein vollständiges Entlüften des Luftabscheidebehälters 17 und damit des gesamten Kühlkreises. Die Bimetall-Feder 23 schließt darüberhinaus aufgrund ihrer Schalttemperatur (50°C in Fig. 4) den Kühlkreis erst bei einer Temperatur des aus dem Luftabscheidebehälter 17 durch das Unterdruckventil 21 verdrängten Kühlmittels, bei der der Aufbau des bei Leerlauf-Drehzahl und Abstellen der Maschine wirksamen statischen Systemdruckes SD durch weitere Wärmedehnung des Kühlmittels im Zusammenwirken mit der Elastizität des gesamten Kühlkreises, insbesondere der Kühlmittel-Schlauchleitungen, einen im Bezug zur Pumpen-Kavitationsgrenze KG und zur Kühlmittel-Siedegrenze SG ausreichenden Verlauf des bei Höchstdrehzahl niedrigstmöglichen Pumpensaugdruckes PD ergibt (Fig. 4). Im Zusammenwirken mit der aus der DE-OS 32 26 508 bekannten Bemessungsregel für das Überdruckventil 21 werden somit sowohl ein gefährlich niedriger Pumpensaugdruck PD als auch ein unnötig hoher Kühler-Vorlaufdruck VD ausgeschlossen.

An die Über- und Unterdruckventile 21 und 22 ist eine Leitungsverbindung 25 zur Atmosphäre über ein temperatur-gesteuertes weiteres Überdruckventil 26 zum Bodenbereich eines atmosphärischen Ausgleichs-, Vorrats- und Luftsperrbehälters 27 geführt. Dieses weitere Überdruckventil 26 enthält - wie das Unterdruckventil 22 - eine Bimetall-Schnapp-Tellerfeder 28, die mit einer O-Ring-Dichtung zusammenwirkt und von einer den Überdruckwert bestimmenden Kegelfeder 29 gegen die Dichtung angedrückt wird. Das Gehäuse dieses Überdruckventiles 26 ist derart in thermischer Verbindung mit der Vorlaufleitung 5 und/oder dem Gehäuse des Luftabscheidebehälters 17 angeordnet, daß die dortige Temperatur des Kühlmittels die Bimetall-Feder 28 beaufschlagt. Deren Schalttemperatur ist etwa der Obergrenze des Regeltemperatur-Bereiches des Thermostats 9 entsprechend festgelegt, üblicherweise etwa 90 - 100°C. Die Summe der Überdruckwerte der Überdruckventile 21 und 26 kommt somit nur dann (Fig. 4) zur Wirkung, wenn der Thermostat-Regelbereich überschritten wird, also nur dann, wenn zugleich hohe Umgebungstemperatur und hohe Motorlast auftreten. Auch durch Brenngas-Leckagen bei hoher Motorlast wird der Kühlkreis daher nicht unnötig mit überhöhtem Systemdruck SD, Vorlaufdruck VD und Pumpen-Saugdruck PD belastet, sondern die Brenngas-Leckagen werden fortlaufend durch das allein wirksame erste Überdruckventil 21 über den Ausgleichsbehälter 27 zur Atmosphäre ausgeschieden.

Der Ausgleichsbehälter 27 enthält zu einem Teil seines Volumens einen Kühlmittelvorrat 30 und zum übrigen Teil ein Ausdehnungsvolumen 31. Der Befülldeckel 32 des Ausgleichsbehälters 27 ist mit einer üblichen Rastwulst-Befestigung ausgestattet, die jedoch erfindungsgemäß derart abgestimmt ist, daß zugleich eine Überdruck-Ventil-Funktion durch Ablösen des Deckels 32 bei einem bestimmten Überdruck im Ausgleichsbehälter 27 erreicht wird. Zum Einbringen des Überdruckes von z. B. 1 bar in den Ausgleichsbehälter 27 und über das Unterdruckventil 22 auch in den gesamten Kühlkreis ist der Deckel 32 mit einem Schlauchstutzen 33 versehen, der sowohl einen Überlaufschlauch 34 trägt als auch nach dessen Abziehen für den Anschluß eines Reifenfüll-Gerätes bzw. einer Luftpumpe geeignet ist. Damit kann auf einfache kostengünstige Weise die Funktionssicherheit des Kühlkreises auch nach einem Verschließen desselben bei bereits bestehender Betriebstemperatur der Maschine gewährleistet werden, insbesondere nach einem langwierigen Entlüftungs-Vorgang oder nach einem reparaturbedingten Druck-Ablassen mit anschließendem Hochlast-Betrieb bei hoher Umgebungstemperatur.

Am Hochpunkt 10′ des Rücklauf-Wasserkastens 10 des Querstromkühlers 6, der eine besonders wirksame Luft-und Leckgas-Sammelstelle bildet, ist über ein Entlüftungsventil 35 und eine Drosselstelle 36 eine weitere Entlüftungsleitung 37 zur Nebenstrom-Entlüftungsleitung 14 angeschlossen. Das Entlüftungsventil 35 besteht dabei wiederum aus einer Bimetall-Schnapp-Tellerfeder 38, die mit einer O-Ring-Dichtung zusammenwirkt und die von einem Schwimmer 39 in und außer Funktion gebracht wird, wenn Kühlmittel bzw. Luft oder Brenngas im Hochpunkt 10′ anliegt. Die Bimetall-Tellerfeder 38 weist eine Schalttemperatur von etwa 60°C auf, so daß bei normaler Betriebstemperatur des Kühlkreises ein ständiger Entlüftungs- und Entgasungs-Nebenstrom zum Luftabscheidebehälter 17 besteht. Während des Maschinen-Warmlaufes ist dagegen das Entlüftungsventil 35 nach dem Abströmen von Luft oder Brenngas stets geschlossen, so daß der Warmlauf der Maschine nicht durch eine Kühlwirkung dieses Entlüftungsstromes verlängert wird.

Über je eine Heizungs-Vor- und -Rücklaufleitung 40 bzw. 41 ist an den Kühlkreis eine Fahrzeug-Innenraum-Heizung mit je einem linken und rechten Heizungs-Wärmetauscher 42 bzw. 43 und je einem linken und rechten Heizungs-Regelventil 44 bzw. 45 sowie einer elektrischen Heizungs-Zusatzpumpe 46 in üblicher Weise angeschlossen. Die Heizungs-Vorlaufleitung 40 zweigt dabei vom Kühler-Vorlauf 5 ab und die Heizungs-Rücklaufleitung 41 mündet in das hochliegend angeordnete Thermostat 9. Zwischen der Heizungs-Zusatzpumpe 46 und den Regelventilen 44 und 45 ist ein Umschaltventil 47 angeordnet, das mittels einer nicht dargestellten elektrischen Steuerschaltung bei einem Abstellen der Maschine 1 mit hoher Betriebstemperatur die Heizungs-Vorlaufleitung 40 in eine Zylinderkopf-Rücklaufleitung 48 umsteuert. Die dadurch bei abgestellter Maschine 1 erreichbare Kühlmittel-Durchströmung des heißen Zylinderkopfes spült an Heißstellen entstehende Kühlmittel-Dampfblasen sofort weg und erreicht deren sofort anschließende Kondensation im weiteren Kühlmittelstrom, wodurch örtliche Dampfblasen-Ansammlungen mit entsprechendem Druckaufbau im gesamten Kühlkreis sowie dadurch bedingtem Auswurf von Kühlmittel, im Extremfall sogar bis zum Überlaufen des Ausgleichsbehälters 27, vermieden wird.

Die Figuren 5 bis 10 zeigen bei gleichem Grundprinzip unterschiedliche Zuordnungsmöglichkeiten der erfindungsgemäßen Kühlkreis-Bauelemente.

In Fig. 5 sind die Anordnungen des Luftabscheidebehälters 17 am Hochpunkt 5′ des Kühler-Vorlaufes 5, des atmosphärischen Ausgleichsbehälters 27 in getrennter Ausbildung und des Entlüftungs-Ventiles 35 am Rücklauf-Wasserkasten 10 übereinstimmend mit den Fig. 1 bis 3 dargestellt.

In Fig. 6 ist dagegen der Kühler-Vorlauf 5 an ihrem Hochpunkt 5′ lediglich mit einem Füllstutzen 19 und einem ventillosen Verschlußdeckel 20′ ausgerüstet. Der Luftabscheidebehälter 17 ist am Rücklauf-Wasserkasten 10 angebaut bzw. angeformt und mit dem Ausgleichsbehälter 27 zusammengefaßt. Dessen Befülldeckel 32 weist eine angeformte Abdeckung 32′ für den Verschlußdeckel 20 des Ausgleichsbehälters 27 auf, der eine Fehlbedienung beim Nachfüllen in den Ausgleichsbehälter 27 und damit einen Überdruckverlust bei betriebswarmem Kühlmittel weitestgehend ausschließt.

In den Fig. 7 bis 10 sind der Luftabscheidebehälter 17 und der atmosphärische Ausgleichsbehälter 27 in Übereinstimmung mit Fig. 6 zusammengefaßt, jedoch unabhängig von Kühler 6 gesondert angeordnet. Dabei ist die Nebenstrom-Entlüftungsleitung 14 in Fig. 7 am Hochpunkt 5′ des Kühler-Vorlaufes 5, in Fig. 8 am Hochpunkt des Vorlauf-Wasserkastens 7 und in den Fig. 9 und 10 unmittelbar an einem Hochpunkt des Kühlmantels 2 der Maschine 1 angeschlossen.

In den Fig. 9 und 10 ist ferner eine zusätzliche Befüll-Leitung 19′ vom Kühler-Vorlauf 5 abgezweigt, die vom Verschlußdeckel 20 unmittelbar abgeschlossen ist. Dabei ist in Fig. 9 ein Füllstutzen 19 neben dem Luftabscheidebehälter 17 angeordnet, während in Fig. 10 die Befüll-Leitung 19′ innerhalb des Luftabscheidebehälters 17 an den Verschlußdeckel 20 anschließt.

Die hydraulische Verschaltung der Funktionselemente ist in allen Ausführungen übereinstimmend mit den Fig. 1 bis 3.

In Fig. 11 sind im Gegensatz zu Fig. 2 der Kühler-Vorlauf 5 einerseits sowie der Luftabscheidebehälter 17 und der Füllstutzen 19 andererseits nicht gleichachsig und konzentrisch zueinander sondern sich gegenseitig anschneidend seitlich nebeneinander angeordnet. - Dabei kann der Füllstutzen 19 auch zentrisch innerhalb eines ringförmig verzweigten Teilbereiches des Kühler-Vorlaufes 5 angeordnet sein, wobei der Einsatz 49 eine dann ebenfalls ringförmig umlaufende Verbindungsöffnung zwischen Füllstutzen 19 und Kühler-Vorlauf 5 verschließt. - Der Füllstutzen 19 mündet dadurch in beiden Fällen nach unten in den gleichachsigen Luftabscheidebehälter 17 und zur Seite hin in den Kühler-Vorlauf 5, so daß zum raschen Befüllen je eine große Verbindungsöffnung 17′ und 5˝ bei abgenommenen Verschlußdeckel 20 zur Verfügung stehen. Der Verschlußdeckel 20 verschließt neben der Einfüll-Öffnung des Füllstutzens 19 auch die Verbindungsöffnungen 17′ und 5˝ gegeneinander. Hierzu schließt an die Unterseite des Verschlußdeckels 20 ein hohlzylindrischer Einsatz 49 dicht an und stützt sich mit seiner unteren Stirnseite über einen O-Dichtring 50 am oberen Rand des Luftabscheidebehälters 17 ab. Das Innere des Einsatzes 49 setzt den Luftabscheidebehälter 17 nach oben zur Unterseite des Verschlußdeckels 20 hin fort. Der Innenaufbau des Verschlußdeckels 20 stimmt zwar mit demjenigen nach Fig. 2 überein, jedoch ist dessen Vorlaufdruck-Steuerkammer 15 in umgekehrter Richtung von außen aus dem Hochpunkt 5′ des Kühler-Vorlaufes 5 radial-einwärts und axial-abwärts durch die entsprechende Drosselstelle 16 und einen daran anschließenden Teil der Nebenstrom-Entlüftungsleitung 14 durchströmt, der im Einsatz 49 als koaxiales Rohr 51 einstückig ausgebildet ist. Die Unterseite des Verschlußdeckels 20 ist über radial verteilte Öffnungen 52 mit seinen innenliegenden Überdruck- und Unterdruck-Ventilen 21 und 22 (Fig. 2) verbunden, so daß stets Luft- und Gas-Ansammlungen zuerst durch die Ventilöffnungen aus dem Hochpunkt des Luftabscheidebehälters 17 abströmen können. Dem Luftabscheidebehälter 17 ist an der Unterseite ein Schlauchanschlußstutzen 53 für einen Schlauch 54 mit relativ großem Querschnitt angeformt, die beide das Volumen des Luftabscheidebehälters 17 und damit auch seine Funktion zusätzlich erweitern und verbessern.

Über seitliche Anschlüsse 55 und 56 ist unten an den Luftabscheidebehälter 17 und oben an die Ventile 21 und 22 im Verschlußdeckel 20 eine Schwimmerkammer 57 eines elektrischen Kühlmittel-Niveaugebers 18 angeschlossen. Eine weitere Entlüftungsleitung 37, die vom Rücklauf-Wasserkasten 10 des Querstromkühlers 6 ausgeht (Fig. 1 und 3) kann in einfacher Weise an die Schwimmerkammer 57 angeschlossen sein, da sich diese aufgrund seiner Anschlüsse ebenfalls als wirksames Entlüftungs- und Entgasungs-Volumen eignet. Neben der dargestellten Steck-Anschlüsse 55 und 56 ist auch eine einstückige Ausbildung mit dem Füllstutzen 19, dem Luftabscheidebehälter 17 und dem Kühler-Vorlauf-Teilstück (5) vorteilhaft ausführbar.

Zum Schutz gegen Funktions-Störungen der Ventile 21 und 22 im Verschlußdeckel 20 sind an der Unterseite des Einsatzes 50 und im oberen Bereich der Schwimmerkammer 57 je ein Feinsieb 58 angeordnet, die ausschließlich von dem durch die Ventile 21 und 22 ein- und aus-strömenden Kühlmittel beaufschlagt sind und somit keiner unnötigen Schmutzbelastung aus umlaufendem Kühlmittel unterliegen.

Abweichend von der hydraulischen Schaltung gemäß dem Blockschaltbild nach Fig. 1 kann auch der Befülldeckel 32 (Fig. 1) des Ausgleichsbehälters 27 mit entsprechenden Überdruck- und Unterdruck-Ventilen ausgestattet werden, die die Ventile 21 und 22 im Verschlußdeckel 20 des Füllstutzens 19 ersetzen oder zu diesen in Reihe liegen, so daß sich ein Überdruck-Ausgleichsbehälter mit Luftpolster ergibt. Die Wirkungsweise des Luftabscheidebehälters 17 mit verbessertem Befüllen und Entlüften sowie verkürztem Warmlauf des Maschinen-Kühlkreises wird dabei gleichfalls genutzt.

## Patentansprüche

1. Flüssigkeits-Kühlkreis in Kraft- und Arbeitsmaschinen, insbesondere Brennkraftmaschinen,
mit einem Luftabscheidebehälter (17),
der in einer Nebenstrom-Entlüftungsleitung (14) von einem Hochpunkt (5′) im Kühler-Vorlauf (5 - den Maschinen-Kühlmantel (2) und den Kühler-Eintritts-Wasserkasten (7) umfassend) zum Kühler-Rücklauf (11 - den Kühler-Austritts-Wasserkasten (10) und die Saugseite (13) einer Kühlmittelpumpe (3) am Maschinen-Kühlmantel-Eintritt umfassend) liegt,
der an seinem Hochpunkt einen Füllstutzen (19) mit Einfüll-Öffnung und Verschlußdeckel (20) aufweist und
dessen Hochpunkt über je ein Überdruck- und Unterdruck-Ventil (21 und 22) im Verschlußdeckel (20) mit dem Bodenbereich eines atmosphärischen Ausgleichsbehälters (27) leitungs-verbunden ist,
wobei mindestens ein Überdruck-Ventil (21) den Druck im Luftabscheidebehälter (17) und mittels einer Steuerleitung im Kühler-Vorlauf (5) begrenzt,
dadurch gekennzeichnet,
daß der Luftabscheidebehälter (17) am Hochpunkt (5′) des Kühler-Vorlaufes (5) angeordnet ist,
daß der Füllstutzen (19) Verbindungs-Öffnungen zu den Hochpunkten sowohl des Kühler-Vorlaufes (5) als auch des Luftabscheidebehälters (17) aufweist,
daß der Verschlußdeckel (20) neben der Einfüllöffnung des Füllstutzens (19) auch die Verbindungs-Öffnungen gegeneinander verschließt,
daß vom Hochpunkt (5′) des Kühler-Vorlaufes (5) zum bodennahen Bereich des Luftabscheidebehälters (17) eine gedrosselte Leitungsverbindung (Drossel 16) als Teil der Nebenstrom-Entlüftungsleitung (14) führt,
daß der Verschlußdeckel (20) eine unmittelbare Leitungs-Verbindung als Steuerleitung zwischen der Verbindungs-Öffnung von Füllstutzen (19) und Kühler-Vorlauf (5) einerseits und dem den Druck im Kühler-Vorlauf (5) begrenzenden Überdruck-Ventil (21) bzw. dessen Stellmotor (Steuermembran 15′) andererseits aufweist und
daß in der Leitungsverbindung vom Hochpunkt des Luftabscheidebehälters (17) zum Ausgleichsbehälter (27) ein temperatur-gesteuertes Entlüftungs-Ventil (Thermo-Schnappfeder 23) mit einer Schließ-Schalt-Temperatur angeordnet ist, die unter der thermostatisch geregelten Normal-Betriebs-Temperatur des Kühlmittels liegt und ab der der wärmedehnungs-, elastizitäts- und pumpenbetriebs-bedingte Kühlmittel-Druckverlauf an der Saugseite (13) der Kühlmittelpumpe (3) für deren kavitationsfreien Betrieb gewährleistet ist.

2. Kühlkreis nach Anspruch 1, dadurch gekennzeichnet,
daß der Füllstutzen (19) unmittelbar in einen Hochpunkt (5′) des Kühler-Vorlaufs (5) mündet,
daß der Luftabscheidebehälter (17) den Füllstutzen (19) konzentrisch umschließt sowie über deren Verbindungsöffnung dessen Hochpunkt an die Ventile (21 und 22) im Verschlußdeckel (20) angeschlossen ist und
daß der Kühler-Vorlauf (5) im Bereich der Einmündung des Füllstutzens (19) den Luftabscheidebehälter (17) durchdringt.

3. Kühlkreis nach Anspruch 1, dadurch gekennzeichnet,
daß der Luftabscheidebehälter (17) einen Kühlmittel-Niveaugeber (18) aufweist.

4. Flüssigkeits-Kühlkreis in Kraft- und Arbeitsmaschinen, insbesondere Brennkraftmaschinen,
mit einem Füllstutzen (19) und einem Befülldeckel (20) in dessen Einfüll-Öffnung an einem Hochpunkt (5′) im Kühler-Vorlauf (5),
mit einem Ausgleichsbehälter (27) mit Befülldeckel (32), Ausdehnungs- und Vorrats-Volumen (30 und 31),
mit Über- und Unterdruck-Ventilen (21 und 22) in einem der Befülldeckel (20 und 32) und
mit einer Leitungs-Verbindung (25) vom Hochpunkt des Füllstutzens (19) zum Bodenbereich des Ausgleichsbehälters (27),
dadurch gekennzeichnet,
daß am Füllstutzen (19) des Kühler-Vorlaufs (5) ein Luftabscheidebehälter (17) angeordnet ist,
der in einer Entlüftungs-Nebenstromleitung (14) von einem Hochpunkt (5′) des Kühler-Vorlaufes (5) zum Kühler-Rücklauf (11) mit einer Querschnitts-Drosselstelle (16) zwischen Kühler-Vorlauf (5) und Luftabscheidebehälter (17) liegt und
dessen Hochpunkt an die Leitungs-Verbindung vom Füllstutzen (19) zum Bodenbereich des Ausgleichsbehälters (27) angeschlossen ist.

5. Kühlkreis nach Anspruch 4, dadurch gekennzeichnet,
daß ein Überdruckventil (21) im Verschlußdeckel (20) über eine Steuerleitung vom Druck im Kühler-Vorlauf (5) gesteuert ist.

6. Flüssigkeits-Kühlkreis in Kraft- und Arbeitsmaschinen, insbesondere Brennkraftmaschinen,
mit einem Luftabscheidebehälter (17),
der in einer Nebenstrom-Entlüftungsleitung (14) von einem Hochpunkt (5′) im Kühler-Vorlauf (5) zum Kühler-Rücklauf (11) liegt,
der an seinem Hochpunkt einen Füllstutzen (19) mit Einfüll-Öffnung und Verschlußdeckel (20) aufweist und
dessen Hochpunkt über je ein Überdruck- und Unterdruck-Ventil (21 und 22) im Verschlußdeckel (20) mit dem Bodenbereich eines atmosphärischen Ausgleichsbehälters (27) leitungs-verbunden ist,
wobei die Entlüftungsleitung (14) vor der Einmündung in den Luftabscheidebehälter (17) eine Drosselstelle (16) aufweist,
dadurch gekennzeichnet,
daß in in der Leitungsverbindung (25) vom Hochpunkt des Luftabscheidebehälters (17) zum Ausgleichsbehälter (27) ein temperatur-gesteuertes Entlüftungs-Ventil (23) mit einer Schließ-Schalt-Temperatur angeordnet ist, die unter der thermostatisch geregelten Normal-Betriebs-Temperatur des Kühlmittels liegt und ab der der wärmedehnungs-, elastizitäts- und pumpenbetriebs-bedingte Kühlmittel-Druckverlauf an der Saugseite (13) der Kühlmittelpumpe (3) für deren kavitationsfreien Betrieb gewährleistet ist.

7. Flüssigkeits-Kühlkreis in Kraft- und Arbeitsmaschinen, insbesondere Brennkraftmaschinen,
mit einem atmosphärischen Ausgleichsbehälter (27), der Überdruck-, Unterdruck- und Entlüftungs-Ventilen (21 und 22) zur Atmosphäre hin nachgeschaltet ist,
nach Anspruch 1 oder 6, dadurch gekennzeichnet,
daß das temperatur-gesteuerte Entlüftungs-Ventil (23) zugleich als Unterdruck-Ventil (22) im Verschlußdeckel (20) ausgebildet ist,
dessen Ventilkörper eine Thermo-Schnappfeder (23) bildet, mit einem Dichtring als Ventilsitz und -öffnung zusammenwirkt und durch eine Feder (24) und/oder einen Schwimmer (24′) zum Dichtring hin beaufschlagt ist,
wobei Feder (24) bzw. Schwimmer (24′), Ventilkörper (23) und Dichtring in dieser Reihenfolge gleichachsig vertikal übereinander im Ventilkörper des Überdruck-Ventiles (21) mit einer zu dessen Ventilöffnung parallel-angeordneten Ventilöffnung angeordnet sind.

8. Kühlkreis nach Anspruch 1, 4 oder 6, dadurch gekennzeichnet,
daß in den Luftabscheidebehälter (17) eine weitere Entlüftungsleitung (37) einmündet,
die vom Hochpunkt (10′) des Kühler-Austritts-Wasserkastens (10) ausgeht und am dortigen Anschluß mindestens ein einerseits luft-/gas- und andererseits temperatur-gesteuertes Entlüftungs-/Entgasungs-Ventil (35) aufweist,
das bei Luft- und/oder Gas-Anlage bzw. ab einer vorbestimmten Warmlauf-Temperatur des Kühlkreises öffnet.

9. Kühlkreis nach Anspruch 8, dadurch gekennzeichnet,
daß das Entlüftungs-/Entgasungs-Ventil (35) einen Schwimmer (39) als Schließorgan, eine Thermo-Schnappfeder (38) als Ventilkörper und einen O-Dichtring als Ventilsitz und -öffnung in dieser Reihenfolge gleichachsig vertikal übereinander in einer Ventilkammer aufweist.

10. Kühlkreis nach Anspruch 1 oder 5, dadurch gekennzeichnet,
daß der Anschluß der Steuerleitung (14) am Kühler-Vorlauf (5) eine saugstrahlpumpen-artige Ausbildung derart aufweist, daß der bei ansteigender Maschinen-Drehzahl bzw. Kühlmittelpumpen-Förderleistung ansteigende Überdruck im Kühler-Vorlauf (5) gezielt verändert in die Steuerleitung (14) eingeleitet wird.

11. Kühlkreis nach Anspruch 1 oder 6, dadurch gekennzeichnet,
daß zu dem (den) Überdruck-Ventil(en) (21) in der Leitungs-Verbindung (25) zwischen Luftabscheidebehälter (17) und Ausgleichsbehälter (27) ein weiteres temperatur-abhängig zuschaltendes Überdruck-Ventil (26) in Reihe liegt,
dessen Zuschalt-Temperatur über der thermostatisch geregelten Normal-Betriebs-Temperatur des Kühlmittels liegt,
wobei die Überdruck-Ventile (21 und 26) derart abgestimmte Öffnungswerte aufweisen,
daß bei der Zuschalt-Temperatur des weiteren Überdruck-Ventiles (26) und zugleich höchster Maschinendrehzahl bzw. Pumpenförderleistung der Überdruck am Pumpeneintritt (13) zur Pumpen-Kavitationsgrenze einen ausreichenden Abstand abweist und
daß bei höchster projektierter Betriebs-Temperatur die vorstehende Bedingung durch den Additions-Öffnungswert der Überdruck-Ventile (21 und 26) erreicht wird sowie dieser Wert über dem Siededruck liegt, der nach dem Abstellen der Maschine (1) aus hoher Last der örtlich auftretenden höchsten projektierten Kühlmitteltemperatur entspricht.

12. Kühlkreis nach Anspruch 1 oder 6, dadurch gekennzeichnet,
daß die Leitungsverbindung (25) zwischen Luftabscheidebehälter (17) und Ausgleichsbehälter (27) eine manuell betätigbare Entlüftungs-Vorrichtung aufweist,
die in ihrer Entlüftungsstellung mittels einer Entlüftungsschraube oder einer Entlüftungs-Drehstellung des Verschlußdeckels (20) eines der Überdruck-, Unterdruck-, Entlüftungs- und/oder Thermo-Ventile (21, 22 und 23) bzw. eine zu diesen parallel liegende Entlüftungs-Öffnung öffnet.

13. Kühlkreis nach Anspruch 1, 6 oder 12, dadurch gekennzeichnet,
daß der Ausgleichsbehälter (27) über seinem Füllstandsbereich einen Anschluß (33) für eine vorübergehend auf den Kühlmittelpegel leitbare Druckgas-Förderung aufweist, die eine Kühlmittel-Förderung durch die Leitungsverbindung (25) zum Luftabscheidebehälter (17) und durch die Unterdruck-, Entlüftungs- und/oder Thermo-Ventile (22, 23) bzw. die Entlüftungs-Öffnung in den Kühlkreis mit entsprechendem Druckaufbau in diesem bewirkt.

14. Kühlkreis nach Anspruch 13, dadurch gekennzeichnet,
daß der Ausgleichsbehälter (17) bis etwa dem mittleren Kühlkreis-Betriebsdruck entsprechend druckfest ausgebildet ist und ein Überdruck-Sicherheitsventil aufweist.

15. Kühlkreis nach Anspruch 14, dadurch gekennzeichnet,
daß der Befülldeckel (32) des Ausgleichsbehälters (27) als Überdruck-Sicherheitsventil ausgebildet ist,
wobei dessen Befestigung am Ausgleichsbehälter (27) auf sein Lösen bei überhöhtem Druckwert abgestimmt ist und
wobei als Anschluß für die Druckgas-Förderung ein Anschlußstutzen (33) für einen abziehbaren Überlaufschlauch (34) dient.

16. Kühlkreis nach Anspruch 1, 4 oder 6, dadurch gekennzeichnet,
daß der Luftabscheidebehälter (17) und der Ausgleichsbehälter (27) sowie deren Befülldeckel (20 und 32) jeweils unmittelbar nebeneinander angeordnet sind und
daß der Befülldeckel (32) des Ausgleichsbehälters (27) in seiner Schließlage denjenigen (20) des Luftabscheidebehälters (17) überdeckt.

17. Flüssigkeits-Kühlkreis nach einem der Ansprüche 1, 4 oder 6, dadurch gekennzeichnet,
daß einem Heiz-Nebenkreis (40,41), der von einem hochliegenden Kühlmantel-Austritt abzweigt, eine elektrische Zusatzpumpe (46) und eine Heizvorrichtung (42, 43) enthält,
daß die Zusatzpumpe (46) beim Heiß-Abstellen der Maschine (1) in Abhängigkeit von einer dabei bestehenden Kühlmittel- und/oder Bauteil-Mindesttemperatur einschaltbar ist,
daß ein dabei gleichfalls betätigtes Umschaltventil (47) das aus dem Kühlmantel (2) austretende Kühlmittel statt in die Heizvorrichtung (42, 43) in den Kühlmantel (2) durch einen dem Austritt gegenüberliegenden Eintritt zurücklenkt und
daß die Strömung des Kühlmittels durch den Kühlmantel (2), insbesondere durch den Zylinderkopf-Kühlmantel von Brennkraftmaschinen, derart bemessen ist, daß an Heißstellen eine dampfblasen-ablösende und -kondensierende Intensität gewährleistet ist.

## Claims

1. A liquid cooling circuit in engines and machines, more particularly internal combustion engines, comprising an air separator (17) which is disposed in a branch vent passage (14) from a high point (5') in the radiator inflow (5- comprising the engine cooling jacket (2) and the radiator inlet tank (7)) to the radiator return flow (11 - comprising the radiator outlet tank (10) and the suction side (13) of a coolant pump (3) at the inlet of the engine cooling jacket), the air separator being provided at its high point with a filling nozzle (19) comprising an inlet opening and a closure cover (20), the high point of which is connected by conduits via an excess-pressure valve (21) and a negative-pressure valve (22) in the closure cover (20) to the bottom region of an atmospheric compensating tank (27), at least one excess-pressure valve (21) limiting the pressure in the air separator (17) and, by means of a control line, in the radiator inflow (5), characterised in that the air separator (17) is disposed at the high point (5') of the radiator inflow (5), the filling nozzle (19) has openings connecting to the high points of the radiator inflow (5) and of the air separator (17), the closure cover (20) closes the filling opening of the nozzle (19) and also the connecting openings from one another, a throttled flow connection (throttle 16) forming part of the branch vent passage (14) leads from the high point (5') of the radiator inflow (5) to the near-bottom region of the air separator (17), the closure cover (20) has a direct connecting passage serving as a control line, between the connecting opening of the filling nozzle (19) and the radiator inflow (5) on the one hand and the excess-pressure valve (21) limiting the pressure in the radiator inflow (5) and the servomotor (control diaphragm 15') thereof on the other hand, and a temperature-controlled vent valve (thermal catch spring 23) is disposed in the flow connection from the high point of the air separator (17) to the compensating tank (27) and has a closed-switch temperature which is below the thermostatically-controlled normal operating temperature of the coolant and above which the pressure curve of the coolant, depending on thermal expansion, elasticity and pump operation, at the suction side (13) of the coolant pump (3) is such as to ensure cavitation-free operation.

2. A cooling circuit according to claim 1, characterised in that the filling nozzle (19) opens directly into a high point (5') of the radiator inflow (5), the air separator (17) concentrically surrounds the filling nozzle (19) and, via their connecting opening, its high point is connected to the valves (21, 22) in the closure cover (20), and the radiator inflow (5) extends through the air separator (17) in the region of the mouth of the filling nozzle (19).

3. A cooling circuit according to claim 1, characterised in that the air separator (17) has a coolant level pick-up (18).

4. A liquid cooling circuit in engines and machines, more particularly internal combustion engines, comprising a filling nozzle (19) and a filling cover (20) in the filling opening thereof at a high point (5') in the radiator inflow (5), a compensating tank (27) with a filling cover (32) and expansion and storage spaces (30, 31), an excess-pressure valve (21) and a negative-pressure valve (22) in one of the filling covers (20, 32) and a connecting passage (25) from the high point of the filling nozzle (19) to the bottom region of the compensating container (27), characterised in that an air separator (17) is disposed on the filling nozzle (19) of the radiator inflow (5) and is disposed in a vent branch passage (14) from a high point (5') of the radiator inflow (5) to the radiator return flow (11), the cross-section being constricted (16) between the radiator inflow (5) and the air separator (17), and the high point of the separator being connected to the connecting passage from the filling nozzle (19) to the bottom region of the compensating tank (27).

5. A cooling circuit according to claim 4, characterised in that an excess-pressure valve (21) in the closure cover (20) is controlled, via a control line, by the pressure in the radiator inflow (5).

6. A liquid cooling circuit in engines and machines, more particularly internal combustion engines, comprising an air separator (17) disposed in a branch vent passage (14) from a high point (5') in the radiator inflow (5) to the radiator return flow (11), the high point of the air separator having a filling nozzle (19) with a filling opening and a closure cover (20), the high point of which is connected by conduits via an excess-pressure valve (21) and a negative-pressure valve (22) in the closure cover (20) to the bottom region of an atmospheric compensating tank (27), the vent passage (14) having a constriction (16) before the place where it opens into the air separator (17), characterised in that a temperature-controlled vent valve (23) is disposed in the flow connection (25) from the high point of the air separator (17) to the compensating container (27) and has a closed-switch temperature which is below the thermostatically-controlled normal operating temperature of the coolant and above which the pressure curve of the coolant, determined by thermal expansion, elasticity and pump operation, at the suction side (13) of the coolant pump (3) is such as to guarantee cavitation-free operation thereof.

7. A liquid cooling circuit in engines and machines, more particularly internal combustion engines, comprising an atmospheric compensating tank (27) disposed downstream of excess-pressure, negative-pressure and vent valves (21, 22) to atmosphere, characterised in that the temperature-controlled vent valve (23) is also constructed as a negative-pressure valve (22) in the closure cover (20) and its valve body constitutes a thermal catch spring which co-operates with a sealing ring constituting a valve seat and opening and is urged towards the sealing ring by a spring (24) and/or a float (24'), the spring (24) or float (24'), the valve body (23) and the sealing ring being coaxially disposed in the aforementioned sequence, vertically above one another, in the body of the excess-pressure valve (21), with a valve opening disposed parallel to the valve opening thereof.

8. A cooling circuit according to claim 1, 4 or 6, characterised in that an additional vent passage (37) opens into the air separator (17) and extends from the high point (10') of the radiator outlet tank (10) and,at the connection there, has at least one venting or degassing valve (25) controlled by air or gas on one side and by temperature on the other side and opening when air and/or gas arrives or when the run-up temperature of the cooling circuit is above a preset value.

9. A cooling circuit according to claim 8, characterised in that the venting or degassing valve (35) has a closure means in the form of a float (39), a valve body in the form of a thermal catch spring (38) and a valve seat and opening in the form of an O-ring, which are disposed in the aforementioned sequence coaxially and vertically above one another in a valve chamber.

10. A cooling circuit according to claim 1 or 5, characterised in that the connection of the control line (14) to the radiator inflow (5) comprises an ejector-like structure such that the excess pressure in the radiator inflow (5), which increases with the speed of the engine or the delivery of the coolant pump, is purposively changed and introduced into the control line (14).

11. A cooling circuit according to claim 1 or 6, characterised in that an additional excess-pressure valve (26) which closes in dependence on temperature is connected in series with the excess-pressure valve or valves (21) in the flow connection (25) between the air separator (17) and the compensating tank (27), the switching temperature of the additional valve being above the thermostatically controlled normal operating temperature of the coolant, and the excess-pressure valves (21, 26) have opening values adjusted to one another such that,at the switching temperature of the additional excess-pressure valve (26) and simultaneously at the maximum engine speed or pump delivery rate, the excess pressure at the pump outlet (13) is sufficiently far from the pump cavitation limit, and at the maximum planned operating temperature the aforementioned condition is achieved by the additional opening value of the excess-pressure valves (21, 26) and this value is above the boiling pressure corresponding to the maximum locally-occurring planned coolant temperature after switching off the engine (1) after a heavy load.

12. A cooling circuit according to claim 1 or 6, characterised in that the flow connection (25) between the air separator (17) and the compensating tank (27) comprises a manually operated vent device which, in its vent position, opens by means of a vent screw or a rotary vent position of the closure cover (20) of one of the excess-pressure, negative-pressure, venting and/or thermal valves (21, 22 and 23) or a vent opening parallel thereto.

13. A cooling circuit according to claim 1, 6 or 12, characterised in that the compensating tank (27) has a connection (33) above its filling-level range for temporarily conveying compressed gas on to the surface of the coolant so as to convey coolant through the flow connection (25) to the air separator (17) and through the negative-pressure, venting and/or thermal valves (22, 23) and the vent opening into the cooling circuit and build up a corresponding pressure therein.

14. A cooling circuit according to claim 13, characterised in that the compensating tank (17) is made pressure-resistant up to approximately the average cooling-circuit operating pressure and has an excess-pressure safety valve.

15. A cooling circuit according to claim 14, characterised in that the filling cover (32) of the compensating tank (27) is constructed in the form of an excess-pressure safety valve and is secured to the compensating tank (27) so as to be released when the pressure is excessive, a connecting nozzle (33) with a removable overflow pipe (34) serving as a connection for supplying gas under pressure.

16. A cooling circuit according to claim 1, 4 or 6, characterised in that the air separator (17), the compensating tank (27) and their filling covers (20, 32) are respectively disposed directly adjacent one another, and the filling cover (32) of the compensating container (27), when in the closed position, overlaps the filling cover (20) of the air separator (17).

17. A liquid cooling circuit according to any of claims 1, 4 and 6, characterised in that a heating branch circuit (40, 41) which branches from a high outlet from the cooling jacket contains an additional electric pump (46) and a heating device (42, 43), the additional pump (46) is switchable on when the machine (1) is switched off when hot, provided the coolant and/or component is at a minimum temperature at that time, a simultaneously-actuated changeover valve (47) conveys the coolant from the cooling jacket (2) not into the heating device (42, 43) but into the cooling jacket (2) through an inlet opposite the outlet, and the flow of coolant through the cooling jacket (2), more particularly through the cooling jacket of the cylinder head of internal combustion engines, is dimensioned so as to ensure that the intensity at hot spots is sufficient to detach and condense steam bubbles.

## Revendications

1. Circuit de refroidissement à liquide, de moteurs et machines, notamment moteurs à combustion interne, comportant un réservoir séparateur d'air (17) placé dans une conduite de purge d'air (14) de dérivation d'un point haut (5') dans l'arrivée (5) du radiateur (comprenant la chemise de refroidissement (2) du moteur et le réservoir supérieur du radiateur (7)) vers la sortie du radiateur (11) (comprenant le réservoir inférieur du radiateur (10) et le côté aspiration (13) d'une pompe de circulation du liquide de refroidissement (3)) à l'entrée de la chemise de refroidissement du moteur), qui comporte à son point haut un ajutage de remplissage (19) vers un orifice de remplissage et un bouchon d'obturation (20), et
dont le point haut est relié par un clapet de surpression et un clapet de dépression (21, 22) du bouchon (20) à la zone de fond d'un vase d'expansion atmosphérique (27) par une conduite,
au moins un clapet de pression (21) limitant la pression dans le séparateur d'air (17) et à l'aide d'une conduite de commande, dans l'arrivée (5) du radiateur,
circuit caractérisé en ce que :
le séparateur d'air (17) est prévu au point haut (5') de l'arrivée (5) du radiateur,
l'ajutage de remplissage (19) comporte des orifices de liaison vers les points hauts ainsi que vers l'arrivée du radiateur (5) et vers le séparateur d'air (17),
le bouchon d'obturation (20) ferme non seulement l'orifice de remplissage de l'ajutage de remplissage (19) mais également les orifices de liaison les uns par rapport aux autres,
du point haut (5') de l'arrivée (5) du radiateur vers la zone proche du fond du séparateur d'air (17), on a une conduite de liaison à étranglement (étranglement (16) faisant partie de la conduite de purge d'air de dérivation (14),
le bouchon de fermeture (20) comporte une conduite de liaison directe d'une part comme conduite de commande entre l'orifice de liaison de l'ajutage de remplissage (19) et l'arrivée (5) du radiateur et d'autre part entre le clapet de surpression (21) ou son moteur de réglage (membrane de commande (15') limitant la pression régnant dans l'arrivée (5) du radiateur, d'autre part, et dans la conduite de liaison entre le point haut du séparateur d'air (17) et le vase d'expansion (27), on a un clapet de purge d'air commandé en température (ressort à déclic thermique (23)) avec une température de commutation de fermeture, en-dessous de la température normale de fonctionnement réglée de manière thermostatique, du liquide de refroidissement et à partir de la courbe de pression du liquide de refroidissement conditionné par la dilatation thermique, l'élasticité et le fonctionnement de la pompe, du côté aspiration (13) de la pompe de circulation (3) du liquide de refroidissement, il assure le fonctionnement du circuit sans cavitation.

2. Circuit de refroidissement selon la revendication 1, caractérisé en ce que l'ajutage de remplissage (19) débouche directement au point haut (5') de l'arrivée (5) du radiateur,
le séparateur d'air (17) entoure concentriquement l'ajutage de remplissage (19) ainsi que son orifice de liaison dont le point haut est relié aux clapets (21 et 22) du bouchon d'obturation (20) et
l'arrivée (5) du radiateur traverse le séparateur d'air (17) à l'endroit où débouche l'ajutage de remplissage (19).

3. Circuit de refroidissement selon la revendication 1, caractérisé en ce que le séparateur d'air (17) comporte un capteur de niveau de liquide de refroidissement (18).

4. Circuit de refroidissement à liquide pour les machines et moteurs, notamment des moteurs de combustion interne,
comportant un ajutage de remplissage (19) et un bouchon d'obturation (20) dans son orifice de remplissage au point haut (5') de l'arrivée (5) du radiateur,
un vase d'expansion (27) avec un bouchon de remplissage (32), des volumes d'expansion et de réserve (30, 31),
avec un bouchon de fermeture (20 et 32) muni de clapets de surpression et de dépression (21, 22) et
une conduite de liaison (25) entre le point haut de l'ajutage de remplissage (19) et la zone de fond du vase d'expansion (27),
caractérisé en ce que :
un réservoir séparateur d'air (17) est prévu sur l'ajutage de remplissage (19) de l'arrivée (5) du radiateur, ce réservoir se trouvant dans une conduite de purge d'air de dérivation (14) entre le point haut (5') de l'arrivée (5) du radiateur et la sortie (11) du radiateur avec un point d'étranglement de section (16) entre l'arrivée (5) du radiateur et le séparateur d'air (17) et
son point haut est relié à la conduite de liaison de l'ajutage de remplissage (19) et de la zone de fond du vase d'expansion (27).

5. Circuit de refroidissement selon la revendication 4, caractérisé par un clapet de surpression (21) prévu dans le bouchon de fermeture (20) et qui est commandée par une conduite de commande par la pression régnant dans l'arrivée (5) du radiateur.

6. Circuit de refroidissement à liquide pour machines et moteurs, notamment moteurs à combustion interne, comportant un réservoir séparateur d'air (17) branché dans la conduite de purge d'air de dérivation (14) d'un point haut (5') de l'arrivée (5) du radiateur vers la sortie (11) du radiateur,
qui comporte à son point haut un ajutage de remplissage (19) avec un orifice de remplissage et un bouchon d'obturation (20), et
dont le point haut est relié par une conduite à un clapet de surpression et un clapet de dépression respectifs (21, 22) du bouchon d'obturation (20) au fond d'un vase d'expansion atmosphérique (27),
la conduite de purge d'air (14) ayant un point d'étranglement (16) en amont de l'arrivée dans le séparateur d'air (17),
caractérisé en ce que :
dans la conduite de liaison (25) entre le point haut du séparateur d'air (17) et le vase d'expansion (27), il est prévu un clapet de purge d'air (23) commandé en température, avec température de commutation de fermeture, et qui, est en-dessous de la température normale de fonctionnement, à régulation thermostatique du liquide de refroidissement et assure le fonctionnement sans cavitation à partir de la courbe de pression du liquide de refroidissement en fonction de la dilatation thermique, de l'élasticité et du fonctionnement de la pompe, au niveau du côté d'aspiration (13) de la pompe de circulation (3) du liquide de refroidissement.

7. Circuit de refroidissement à liquide pour machines et moteurs, notamment moteurs à combustion interne comportant un vase d'expansion atmosphérique (27) muni de clapets de surpression, de dépression et de purge d'air (21, 22) vers l'atmosphère, circuit selon la revendication 1 ou 6, caractérisé en ce que :
le clapet de purge d'air (23) commandé en température est en même temps un clapet de dépression (22) prévu dans le bouchon d'obturation (20), et son corps de clapet forme un ressort à déclic thermostatique (23), ce clapet coopérant avec un joint d'étanchéité du siège de clapet et avec l'ouverture et est sollicité vers le joint d'étanchéité par un ressort (24) et/ou un flotteur (24'),
le ressort (24) ou le flotteur (24'), le corps de clapet (23) et le joint d'étanchéité étant superposés dans cet ordre, verticalement, de manière coaxiale dans le corps du clapet de surpression (21) avec une ouverture de clapet parallèle à cette ouverture de clapet.

8. Circuit de refroidissement selon la revendication 1, 4 ou 6, caractérisé en ce que :
une autre conduite de purge d'air (37) débouche dans le séparateur d'air (17), cette conduite partant du point haut (10') du réservoir inférieur d'eau de sortie (10) du radiateur et ayant à l'embranchement correspondant, au moins un clapet de purge d'air/dégazage (35) commandé d'une part par l'air/gaz et d'autre part par la température, l'installation d'air et/ou de gaz ou une température de réchauffage prédéterminée ouvrant le circuit de refroidissement.

9. Circuit de refroidissement selon la revendication 8, caractérisé en ce que le clapet de purge d'air/dégazage (35) comporte un flotteur (39) comme organe d'obturation, un ressort à déclic thermostatique (38) comme corps de clapet et un joint torique comme siège de clapet et d'ouverture, superposés verticalement de manière coaxiale et dans cet ordre dans une chambre de clapet.

10. Circuit de refroidissement selon la revendication 1 ou 5, caractérisé en ce que le branchement de la conduite de commande (14) sur l'arrivée (5) du radiateur comporte une réalisation analogue à une pompe aspirante radiale, et lorsque la vitesse de rotation du moteur augmente ou le débit de la pompe du liquide de refroidissement augmente, la pression croissante est modifiée dans l'arrivée (5) du radiateur pour être appliquée à la conduite de commande (14).

11. Circuit de refroidissement selon la revendication 1 ou 6, caractérisé en ce que :
un autre clapet de surpression (26) qui se ferme en fonction de la température est branché en série sur la ou les clapets de surpression (21) de la conduite de liaison (25) entre le séparateur d'air (17) et le vase d'expansion (27),
sa température de fermeture étant supérieure à la température normale de fonctionnement à régulation thermodynamique du liquide de refroidissement,
les clapets de surpression (21 et 26) ayant des ouvertures accordées,
et pour la température de fermeture de l'autre clapet de surpression (26) et en même temps la vitesse de rotation maximale du moteur ou le débit maximum de la pompe, la surpression à l'entrée de la pompe (13) est suffisamment éloignée de la limite de cavitation de la pompe et
pour la température de fonctionnement la plus élevée, prévue, la condition précédente est atteinte par la valeur d'ouverture additionnée des clapets de surpression (21 et 26) et cette valeur est supérieure à la pression d'ébullition qui correspond après l'arrêt du moteur (1) en pleine charge, à la température du liquide de refroidissement la plus haute prévisible, susceptible de se produire localement.

12. Circuit de refroidissement selon la revendication 1 ou 6, caractérisé en ce que la conduite de liaison (25) entre le séparateur d'air (17) et le vase d'expansion (27) comporte un dispositif de purge d'air à commande manuelle, qui en position de purge d'air ouvre par une vis de purge d'air ou par la position de pivotement de purge d'air du bouchon d'obturation (20), un clapet de surpression, de dépression, de purge d'air et/ou des thermovannes et une ouverture d'évacuation en parallèle.

13. Circuit de refroidissement selon la revendication 1, 6 ou 12, caractérisé en ce que :
le vase d'expansion (27) comporte au-dessus de son niveau de remplissage, un raccord (33) pour un transfert de gaz sous pression qui peut passer provisoirement au-dessus du niveau du liquide de refroidissement, assurant un passage du liquide de refroidissement à travers la conduite de liaison (25) vers le séparateur d'air (17) et par les clapets de dépression, d'aération et/ou les thermovannes (22, 23) ou l'orifice de purge d'air, s'opposant dans le circuit de refroidissement par une montée en pression correspondante.

14. Circuit de refroidissement selon la revendication 13, caractérisé en ce que le vase d'expansion (17) résistante à une pression allant sensiblement à la pression moyenne de fonction-nement du circuit de refroidissement et comporte un clapet de sécurité de surpression.

15. Circuit de refroidissement selon la revendication 14, caractérisé en ce que le bouchon de remplissage (32) du vase d'expansion (27) est réalisé sous la forme du clapet de sécurité de surpression, et sa fixation sur le vase d'expansion (27) est choisie pour son desserrage lorsque la valeur de la pression est augmentée, et pour le branchement pour le passage de gaz comprimé, le couvercle comporte un ajutage de raccordement (33) amovible pour un tuyau de trop plein (34).

16. Circuit de refroidissement selon les revendications 1, 4 ou 6, caractérisé en ce que :
le séparateur d'air (17) et le vase d'expansion (27) ainsi que son bouchon de remplissage (20 et 32) sont directement juxtaposés et
le bouchon de remplissage (32) du vase d'expansion (27) recouvre en position de fermeture, le bouchon (20) du réservoir séparateur d'air (17).

17. Circuit de refroidissement à liquide selon l'une des revendications 1, 4 ou 6, caractérisé en ce que dans un circuit auxiliaire de chauffage (40, 41) qui dérive de la sortie au point haut de la chemise de refroidissement, il est prévu une pompe électrique supplémentaire (46) et un dispositif de chauffage (42, 43),
la pompe supplémentaire (46) se mettant en route lors de l'arrêt à chaud du moteur (1) en fonction de la température minimale du liquide de refroidissement et/ou des pièces,
et en ce qu'un clapet de commutation (47) qui est actionné, renvoie le liquide de refroidissement sortant de la chemise de refroidissement (2) non pas dans le dispositif de chauffage (42, 43) mais dans la chemise de refroidissement (2) à travers une entrée en regard de la sortie et,
l'écoulement du liquide de refroidissement à travers la chemise de refroidissement (2) est dimensionné notamment à travers l'enveloppe de refroidissement de la culasse des moteurs à combustion interne pour avoir aux points chauds une intensité d'écoulement qui décroche les bulles de vapeur et en assure la condensation.
